# EUROPÄISCHE PATENTSCHRIFT

(11) **EP 0 892 462 B1**
(45) Veröffentlichungstag und Bekanntmachung des Hinweises auf die Patenterteilung: **19.05.2004**
(21) Anmeldenummer: 98112446.4
(22) Anmeldetag: 06.07.1998
(51) Int. Cl.: H01R 4/36, H01R 13/11, H01R 11/05, H01R 24/10

(54) **Kontaktelement mit einem Anschluss für Litzenleiter**
Contact element with a connection for a stranded wire
Elément de contact avec une connection pour un conducteur torsadé

(30) Priorität: 16.07.1997 DE 19730435
(43) Veröffentlichungstag der Anmeldung: 20.01.1999
(73) Patentinhaber: HARTING Electric GmbH & Co. KG, 32339 Espelkamp (DE)
(72) Erfinder: Harting, Dietmar Dipl.-Kfm., 32339 Espelkamp (DE); Olejarz, Klaus, Dipl.-Ing., 32549 Bad Oeynhausen (DE)

(56) Entgegenhaltungen:
- EP-A- 0 655 805
- US-A- 3 865 007
- US-A- 4 114 262
- US-A- 4 156 793
- US-A- 4 629 277
- PATENT ABSTRACTS OF JAPAN vol. 018, no. 077 (E-1504), 8. Februar 1994 (1994-02-08) -& JP 05 290900 A (MIHARU TSUSHIN KK), 5. November 1993 (1993-11-05)

## Beschreibung

Die Erfindung betrifft ein Kontaktelement mit einem Anschluß für Litzenleiter, insbesondere Kontaktelement für hohe Ströme, das mit einem Anschlußende versehen ist, wobei das Anschlußende eine Querbohrung aufweist, in die der Litzenleiter einschiebbar ist, und wobei eine senkrecht zur Querbohrung angeordnete Gewindebohrung vorgesehen ist, die bis in die Querbohrung reicht, und eine mit einer Kegelspitze versehene Klemmschraube in die Gewindebohrung einschraubbar ist.

An derartigen Kontaktelementen sollen die Leiter mechanisch befestigt und elektrisch mit dem Kontaktelement verbunden werden. Neben einer sicheren Klemmung muß die Kontaktkraft dauerhaft aufrechterhalten werden. Der Leiter soll dabei zwischen Metallflächen ohne unzulässige Beschädigung geklemmt werden und wieder lösbar sein.

Es sind Anschlußklemmen bekannt, die für eine um 90° abgewinkelte Zuführung/Ableitung des jeweiligen Leiters als Bolzenklemme ausgebildet sind oder deren Anschluß über eine Schraube in einer Gewindebohrung am Kontaktelement erfolgt. Der Leiter muß dabei zum Anklemmen mit einem Kabelschuh versehen werden. Dieser wird auf den Leiter aufgequetscht oder aufgepreßt. Das ist nur mit speziellen Werkzeugen (Zangen) möglich. Diese benötigen bei einer Vorortmontage wegen ihrer großen Hebelarme viel Platz und sind teuer. Auch hydraulisch betätigte Werkzeuge sind noch verhältnismäßig groß, schwer und haben einen hohen Anschaffungspreis.

Die großen Kabelschuhabmessungen bedingen einen hohen Platzbedarf je Anschluß. Die Klemmstelle muß von außen zugänglich sein, da die Befestigungsmittel (Mutter oder Klemmschraube) angesetzt und mit den dafür vorgesehenen Werkzeugen mit dem vorgegebenen Anzugsmoment montiert werden müssen. Ein anschließender Schutz der Klemmstelle im bestimmungsgemäßen Zustand (unter elektrischer Spannung) gegen Berühren erfordert einen zusätzlichen Aufwand.

Aus der US 1 064 920 ist ein Kontaktelement aus Isoliermaterial für die Verbindung mehrerer abisolierter Leiter bekannt, dessen Anschlußende mit einer Querbohrung versehen ist, in die die abisolierten Leiter einschiebbar sind. Dabei weist das Anschlußende eine Gewindebohrung auf, in die eine mit einer Kegelspitze versehene Klemmschraube einschraubbar ist, die auf die abisolierten Leiter einwirkt.

Aus der CH 448 204 ist daneben ein aus Isoliermaterial bestehender Steckerkörper bekannt, der ein als Kontaktbuchse ausgestaltetes Steckende aufweist. Auch hierbei ist eine Querbohrung vorgesehen, in die ein Litzenleiter einschiebbar ist, der mittels Klemmschrauben festgeklemmt und kontaktiert werden kann.

Aus der US 4 114 262 ist weiterhin ein Kabelverbinder bekannt, der einen Grundkörper mit einer Querbohrung für die Aufnahme eines Leiters aufweist. In die Querbohrung ist ein stiftförmiges Kontaktteil eindrückbar, welches eine Kontaktierung durch Druck auf den Leiter bewirkt.

Aus der US 3 963 322 und der DE 296 06 881 U1 ist es allgemein bekannt, Klemmschrauben, die zur Klemmung und Kontaktierung eines Leiters verwendet werden, mit einer Kegelspitze zu versehen, die in den anzuschließenden Leiter eindringt.

Dokument US-A-4 629 277 offenbart ein Kontaktelement gemäß dem Oberbegriff des Anspruchs 1.

Der Erfindung liegt die Aufgabe zugrunde, ein Kontaktelement der eingangs genannten Art dahingehend auszubilden, daß dieses einfach herstellbar ist und der Anschluß der Leiter ohne spezielle Werkzeuge möglich ist, wobei der Platzbedarf der Kontaktelemente möglichst gering sein soll.

Diese Aufgabe wird durch das Kontaktelement des Anspruchs 1 gelöst.

Vorteilhafte Ausgestaltungen der Erfindung sind in den Ansprüchen 2 bis 4 angegeben.

Die mit der Erfindung erzielten Vorteile bestehen insbesondere darin, daß die Litzenleiter ohne zusätzliche Hilfsmittel wie Kabelschuhe oder Aderendhülsen direkt nach dem Abisolieren auf eine Bestimmte Länge ohne aufwendige und teuere Werkzeuge nur mit einem Sechskantschlüssel entsprechender Größe angeklemmt werden können. Die Abmessungen des Klemmenbereiches überschreiten an keiner Stelle die Außenabmessungen des Hochstromkontaktes. Der Platzbedarf ist dabei minimal. Der Kontakt läßt sich gut in einem Isotierkörper einbetten, der nur je eine Öffnung für den Leiteranschluß und den Steckbereich benötigt. Die Klemme kann jederzeit von außen betätigt werden. Ein Überprüfen der Klemmkraft und, falls notwendig, Nachziehen der Klemmschraube im eingebauten Zustand ist möglich.
Durch die kegelförmige Spitze der Klemmschraube wird der Leiter allseitig gegen die Innenwand der Querbohrung gepreßt, ohne den Leiter zu beschädigen, wobei nur der Bereich der Bohrungsöffnung der Klemmschraube ausgespart bleibt. Es entsteht eine innige und gasdichte Verbindung. Die erreichbaren Leiterauszugskräfte sind sehr hoch und können mit denen von Crimpverbindungen verglichen werden. Die Verbindung ist wieder lösbar. Da der Leiter direkt angeklemmt wird, ist auch der Durchgangswiderstand gering und die Eigenerwärmung der Klemme ist dadurch ebenfalls sehr gering. Die Gefahr einer Fehlfunktion wird dadurch so gut wie ausgeschlossen.

Ein Ausführungsbeispiel der Erfindung ist in der Zeichnung dargestellt und wird im folgenden näher erläutert. Es zeigen:
- Fig. 1: ein Kontaktelement im Schnitt,
- Fig. 2: das Kontaktelement mit einem angeschlossenen Leiter, und
- Fig. 3: eine perspektivische Darstellung des Kontaktelementes gem. Fig. 2 mit einem Betätigungswerkzeug.

In den Fig. 1 bis 3 ist ein als Buchsenkontakt ausgebildetes Kontaktelement dargestellt, das im wesentlichen aus einem zylindrischen Grundkörper 1 mit einem Steckende 2 und einem Leiteranschlußende 3 besteht. Dabei kann das hier als Kontaktbuchse ausgebildete Steckende ggf. auch als Kontaktstift ausgebildet sein.

Das Leiteranschlußende ist mit einer dieses durchsetzenden Querbohrung 4 versehen. In diese Bohrung wird der anzuschließende Litzenleiter 5 (siehe. Fig. 2 und 3) eingeschoben. Dabei ist die Querbohrung als Stufenbohrung ausgeführt, wobei die Bohrung auf der Leitereinführseite 6 einen geringeren Durchmesser aufweist.

Dadurch ist innerhalb der Querbohrung ein Absatz 7 ausgebildet, dessen Wirkung weiter unten beschrieben ist. Schließlich ist die Querbohrung auf der Leitereinführseite noch mit einer Fase 8 versehen, die das Einführen eines Leiters erleichtert.

Ausgehend vom Steckende 2 des Kontaktelements ist der Grundkörper 1 mit einer axialen, zentrischen Gewindebohrung 9 versehen, die bis in die Querbohrung reicht und hier endet.
In diese Gewindebohrung ist eine Klemmschraube 10 eingeschraubt. Die Klemmschraube ist mit einer Kegelspitze 11 versehen, die in den in die Querbohrung eingeführten Litzenleiter gepreßt wird. Dabei ist das vordere Ende der Klemmschraube vorzugsweise mit einem abgesetzten, gewindelosen Schaft 12 versehen um eine Beschädigung der Litzen des Leiters beim Einschrauben der Klemmschraube durch scharfkantige Gewindegänge zu vermeiden.

Die Kegelspitze und die Querbohrung sind so aufeinander abgestimmt, daß mindestens zwei "benachbarte" Leiterquerschnitte angeklemmt werden können (z. B. 50 mm² und 70 mm² bzw. 95 mm² und 120 mm²).
Zur Betätigung der Klemmschraube ist diese vorzugsweise mit einem Innensechskant 13 versehen und somit mittels eines Betätigungswerkzeuges 14 einschraubbar.

Zum Anschluß eines Litzenleiters 5 an das Kontaktelement wird dieser zunächst an seinem vorderen Ende von der Isolation befreit und dieses Ende in die Querbohrung eingeschoben.

Es können natürlich auch mehrere kleine Leiter gleichzeitig angeklemmt werden. Der Gesamtquerschnitt muß nur im vorgesehenen Klemmbereich liegen. Die Spitze der Klemmschraube 10 darf im Ausgangszustand noch nicht in die Querbohrung 4 hineinragen. Der abisolierte Litzenleiter 5 wird bis zum gegenüberliegenden Ende in die Querbohrung eingeschoben. Mit einem handelsüblichen Sechskantschraubendreher, dessen Ende durch die Längsbohrung im Kontaktelement bis in den Innensechskant der Klemmschraube geschoben wird, kann diese angezogen werden. Dabei taucht die Kegelspitze 11 in den Litzenleiter 5 ein und verteilt diesen gleichmäßig auf beide Seiten des sich verengenden Bohrungsquerschnittes. Im Bereich des Bohrungsabsatzes wird die Litze gegen die Wandung gepreßt. Da die Litze hinter dem Absatz 7 eine etwas größere Bohrung vorfindet, wird sie dort etwas stärker aufgeweitet. Diese Maßnahme bewirkt, daß ein Herausziehen des Leiters erschwert wird. Dazu sind große Auszugskräfte erforderlich, die mit denen einer Crimpverbindung vergleichbar sind. Bei Verwendung von Feingewinde wird gleichzeitig die Vibrationssicherheit erhöht. Da der Litzenleiter allseitig sowohl am äußeren Umfang als auch im Innenbereich durch den Klemmkegel kontaktiert wird, wird ein geringer Übergangswiderstand an der Anschlußstelle erzielt. Daher tritt an der Anschlußstelle auch nur eine geringe Eigenerwärmung auf.

## Patentansprüche

1. Kontaktelement mit einem Anschluß für Litzenleiter insbesondere Kontaktelement für hohe Ströme, das mit einem Leiteranschlußende (3) versehen ist, wobei das Leiteranschlußende eine Querbohrung (4) aufweist, in die der Litzenleiter (5) einschiebbar ist, und wobei eine senkrecht zur Querbohrung angeordnete Gewindebohrung (9) vorgesehen ist, die bis in die Querbohrung reicht, und eine mit einer Kegelspitze (11) versehene Klemmschraube (10) in die Gewindebohrung einschraubbar ist, wobei das Kontaktelement ein Steckende (2) aufweist, und die Querbohrung (4) als Stufenbohrung ausgebildet ist, wobei die Leitereinführseite (6) der Bohrung den geringeren Durchmesser aufweist,
und die Gewindebohrung (9), axial im Grundkörper (1) verlaufend, vom Steckende (2) ausgeht, und
die Klemmschraube (10) durch das Steckende hindurch betätigbar ist, **dadurch gekennzeichnet,**
**daß** das Kontaktelement aus einem einstückigen, zylindrischen Grundkörper (1) aus elektrisch leitfähigem Material besteht, dessen eines Ende als das Steckende (2) und dessen anderes Ende als das Leiteranschlußende (3) ausgebildet ist.

2. Kontaktelement nach Anspruch 1, **dadurch gekennzeichnet,**
**daß** die Querbohrung (4) auf der Leitereinführseite (6) mit einer Fase (8) versehen ist.

3. Kontaktelement nach einem der vorstehenden Ansprüche, **dadurch gekennzeichnet,**
**daß** die Klemmschraube (10) mit einem Innensechskant (13) versehen ist.

4. Kontaktelement nach einem der vorstehenden Ansprüche, **dadurch gekennzeichnet,**
**daß** die Klemmschraube (10) an ihrem vorderen Ende eine abgesetzten, gewindelosen Schaft (12) aufweist, der in die Kegelspitze (11) übergeht.

## Claims

1. A contact element with a connection for a stranded conductor, particularly a contact element for high currents that is provided with a conductor terminal end (3), wherein the conductor terminal end contains a transverse bore (4) for inserting the stranded conductor (5), wherein a threaded bore (9) that extends into the transverse bore is provided perpendicular to the transverse bore, wherein a clamping screw (10) with a conical point (11) can be screwed into the threaded bore, wherein the contact element has a plug end (2) and the transverse bore (4) is realized in the form of a stepped bore, wherein the conductor insertion side (6) of the bore has the reduced diameter and the threaded bore (9) begins at the plug and (2) and axially extends in the base body (1), and wherein the clamping screw (10) can be manipulated through the plug end, **characterized in that** the contact element consists of a cylindrical one-piece base body (1) of electrically conductive material, one end of which is realized in the form of the plug end (2) and the other end of which is realized in the form of the conductor terminal end (3).

2. The contact element according to Claim 1, **characterized in that** the transverse bore (4) is provided with a chamfer (8) on the conductor insertion side (6).

3. The contact element according to one of the preceding claims, **characterized in that** the clamping screw (10) is realized in the form of a hexagon socket screw (13).

4. The contact element according to one of the proceeding claims, **characterized in that** the front end of the clamping screw (10) has a reduced threadless shaft (12) that transforms into the conical point (11).

## Revendications

1. Elément de contact avec un raccord pour des conducteurs torsadés, notamment élément de contact pour courants forts, qui est muni d'une extrémité de raccordement pour des conducteurs (3), l'extrémité de raccordement pour des conducteurs étant munie d'un perçage transversal (4), dans lequel le conducteur torsadé (5) est insérable et un taraudage (9) qui atteint l'intérieur du perçage transversal étant prévu à la perpendiculaire du perçage transversal et une vis de serrage (10) à tête conique (11) pouvant être vissée dans le taraudage, l'élément de contact présentant une extrémité enfichable (2) et le perçage transversal (4) étant conçu sous forme de perçage échelonné, le cRté du perçage destiné à l'insertion du conducteur (6) présentant le plus faible diamètre et le taraudage (9) partant de l'extrémité enfichable (2) en s'étendant en direction axiale dans le corps de base (1) et la vis de serrage (10) pouvant être manipulée à travers l'extrémité enfichable, **caractérisé en ce que** l'élément de contact est constitué d'un corps de base cylindrique monobloc (1) en matériau conducteur électrique, dont l'une des extrémités est conçue en tant que l'extrémité enfichable (2) et dont l'autre extrémité est conçue en tant que l'extrémité de raccordement du conducteur (3).

2. Elément de contact selon la revendication 1, **caractérisé en ce que** sur le cRté d'insertion du conducteur (6), le perçage transversal (4) est muni d'un biseau (8).

3. Elément de contact selon l'une quelconque des revendications précédentes, **caractérisé en ce que** la vis de serrage (10) est munie d'un six pans creux (13).

4. Elément de contact selon l'une quelconque des revendications précédentes, **caractérisé en ce que** sur son extrémité antérieure, la vis de serrage (10) présente une tige non filetée et déportée (12), qui rentre dans la tête conique (11).
